# EUROPÄISCHE PATENTSCHRIFT

(11) **EP 3 302 852 B1**
(45) Veröffentlichungstag und Bekanntmachung des Hinweises auf die Patenterteilung: **03.08.2022**
(21) Anmeldenummer: 16727995.9
(22) Anmeldetag: 03.06.2016
(51) Int. Cl.: B22D 17/22

(54) **HEISSKANAL-ANGUSSSYSTEM FÜR EINE DRUCKGIESSFORM**
HOT RUNNER FEED SYSTEM FOR A DIECASTING MOULD
SYSTÈME D'INJECTION DE CANAL CHAUFFANT POUR UN MOULE DE COULÉE SOUS PRESSION

(30) Priorität: 05.06.2015 DE 102015210400
(43) Veröffentlichungstag der Anmeldung: 11.04.2018
(73) Patentinhaber: Oskar Frech GmbH + Co. KG, 73614 Schorndorf (DE)
(72) Erfinder: NOWAK, Marc, 30167 Hannover (DE); ERHARD, Norbert, 73547 Lorch (DE); ASPACHER, Ronny, 73614 Schorndorf (DE)
(74) Vertreter: Patentanwälte Ruff, Wilhelm, Beier, Dauster & Partner mbB
(86) Internationale Anmeldenummer: PCT/EP2016/062695
(87) Internationale Veröffentlichungsnummer: WO 2016/193458

(56) Entgegenhaltungen:
- JP-A- 2001 030 055
- JP-A- 2002 263 790
- JP-A- 2003 039 158

## Beschreibung

Die Erfindung bezieht sich auf eine Heißkanal-Angusssystem- und Druckgießform-Anordnung, wobei das Angusssystem einen Schmelzeverteiler- und Angussblockaufbau mit einer eintrittsseitigen Angussmundöffnung, wenigstens einer ersten und einer zweiten austrittsseitigen Angussausmündung, die in eine Formtrennebene zwischen einer festen Formhälfte und einer beweglichen Formhälfte der Druckgießform münden, und einer sich verzweigend von der Angussmundöffnung zu den Angussausmündungen erstreckenden Gießlaufkanalstruktur beinhaltet.

Von der Anmelderin befindet sich ein Heißkanal-Angusssystem mit der Bezeichnung Frech-Gießlauf-System bzw. Frech-Gating-System (FGS) für Druckgießformen auf dem Markt, wie es z.B. auch in dem Zeitschriftenaufsatz L.H. Kallien und C. Böhnlein, Druckgießen, Gießerei 96, 07/2009, Seiten 18 bis 26 erwähnt ist. Heißkanal-Angusssysteme haben allgemein gegenüber anderen konventionellen Angusssystemen den Vorteil, dass der Schmelzematerialanteil deutlich reduziert werden kann, der auf den sogenannten Anschnitt bzw. den der Formkavität vorgelagerten Anschnittbereich entfällt und von dem gegossenen Gießprodukt abgetrennt werden muss.

In den Patentschriften EP 1 201 335 B1 und EP 1 997 571 B1 der Anmelderin sind Heißkanal-Angusssysteme offenbart, die z.B. von einem Kamm- oder Fächerangusstyp sind oder eigenständig in eine jeweilige Gießform einsetzbare Angussblockeinheiten mit integrierter Schmelzekanalheizung aufweisen. Weitere herkömmliche mehrkanalige Heißkanal-Angusssysteme sind in den Offenlegungsschriften JP 2002-263790 A, JP 2003-039158 A und JP 2001-030055 A angegeben.

In jüngerer Zeit hat sich verstärkt der Bedarf an Druckgießformen und zugehörigen Angusssystemen ergeben, die in einem relativ hohen Temperaturbereich von bis zu ca. 750°C arbeiten. Mit dieser erhöhten Temperatur erhöht sich auch die Gefahr unerwünschter Oxidbildung und die Brandgefahr bei sehr reaktionsfreudigen, stark oxidierenden Schmelzen, wie Magnesium, insbesondere in Austrittsöffnungsbereichen des Angusssystems. Eine Zielrichtung zur Bewältigung dieser Probleme besteht darin, von Kamm- und Fächerangusssystemen zu Systemen mit einer geringeren Anzahl größer dimensionierter Angussausmündungen überzugehen.

Die Auslegung des Heißkanal-Angusssystems für den besagten erhöhten Temperaturbereich verstärkt die Schwierigkeiten, die mit der thermischen Ausdehnung der verschiedenen Komponenten des Angusssystems und der diese umgebenden Bauteile, insbesondere der angrenzenden Teile der festen Formhälfte und der beweglichen Formhälfte, einhergehen. Dabei sind insbesondere auch Unterschiede in der thermischen Ausdehnung aufgrund der Verwendung verschiedener Materialien für die betreffenden Komponenten zu beachten. Gleichzeitig ist auf eine zuverlässige Abdichtung des Angusssystems zu achten, um Schmelzeleckagen aufgrund von Systemundichtigkeiten zu verhindern. Herkömmliche Dichtungen, wie sie in auf einen niedrigeren Betriebstemperaturbereich ausgelegten Heißkanalsystemen des Formenbaus für Kunststoffspritzgießen verwendet werden, eignen sich nicht gut für den erwähnten, erhöhten Betriebstemperaturbereich, zumal die Dichtungen nicht nur im Betriebstemperaturbereich, wenn die schmelzeführenden Kanäle auf Liquidustemperatur sind, zuverlässig abdichten müssen, sondern auch den Abkühlprozess des Gießvorgangs überstehen müssen, wenn das System noch mit Schmelze gefüllt ist und diese im Kanal beim Abkühlen erstarrt.

Die Geometrie und das Temperaturprofil des Heißkanal-Angusssystems werden zur Bewältigung dieser Probleme so gewählt, dass die Schmelzenaustritte vorzugsweise ansteigend angeordnet sind und dass ein Temperaturgradient von einem heißeren, stromaufwärtigen Bereich, der z.B. von einem Schmelzeverteilerbereich gebildet ist und auf einer Betriebstemperatur von je nach verwendetem Schmelzematerial z.B. 380°C bis 700°C gehalten wird, zu einem weniger heißen, stromabwärtigen Bereich eingestellt wird, der an einen konturgebenden Teil der durch die feste und die bewegliche Formhälfte gebildeten Form mit einem Betriebstemperaturbereich von ca. 120°C bis 300°C angrenzt. Die geschilderten Temperaturverhältnisse verstärken die Problematik der thermischen Ausdehnung unterschiedlicher, aneinandergrenzender Systemkomponenten.

Die Patentschrift DE 102005 054 616 B3 offenbart eine Dauergießform mit einem einen Formhohlraum wenigstens teilweise umgebenden Kokillenkörper und einem Gießformeinsatz, der eine dem Formhohlraum zugeordnete Oberseite, einen bei kalter Gießform mit Spiel in einer Aufnahme des Kokillenkörpers sitzenden Grundkörper und einen Stützkragen aufweist, der formschlüssig in einem in den Formhohlraum übergehenden Absatz der Aufnahme sitzt. Eine Gesamthöhe von Stützkragen und Grundkörper ist um ein Untermaß, das mindestens gleich einem Höhenmaß ist, um das sich der Grundkörper beim Gießen in Höhenrichtung ausdehnt, kleiner als eine Tiefe der Aufnahme.

Die Patentschrift DE 840 905 offenbart eine Spritzgießform, bei der ein Teil einer Formhöhlung in einem Einsatz angeordnet ist, der in Richtung Formteilung verschiebbar ist, damit er sich selbsttätig zu einer Auswerfform zentrieren kann, wozu diese eine Ausnehmung besitzt, in die ein Ende des Einsatzes hineinpasst.

Der Erfindung liegt als technisches Problem die Bereitstellung einer Heißkanal-Angusssystem- und Druckgießform-Anordnung der eingangs genannten Art zugrunde, die sich prozesssicher auch für relativ hohe Druckgießtemperaturen in einer vorteilhaften Weise eignet.

Die Erfindung löst dieses Problem durch die Bereitstellung einer Heißkanal-Angusssystem- und Druckgießform-Anordnung mit den Merkmalen des Anspruchs 1.

Erfindungsgemäß ist bei dieser Anordnung der Schmelzeverteiler- und Angussblockaufbau wenigstens in einem die zwei oder mehr Angussausmündungen enthaltenden austrittsseitigen Blockbereich in einer Querrichtung parallel zur Formtrennebene gegenüber einer vorgegebenen Betriebs-Sollerstreckung um ein Ausdehnungsmaß verkürzt gefertigt, wobei der Schmelzeverteiler- und Angussblockaufbau einen Schmelzeverteilerblock mit einer der ersten Angussausmündung zugeordneten ersten Austrittsdüse und einer der zweiten Angussausmündung zugeordneten zweiten Austrittsdüse sowie eine Zwischenplatte mit Düsenansetz-Mundstücken zum zentrierenden Ansetzen der Austrittsdüsen beinhaltet. Dabei ist die Zwischenplatte mit einem Abstand ihrer Düsenansetz-Mundstücke voneinander gefertigt, der einem Betriebstemperatur-Abstand der Austrittsdüsen voneinander entspricht, während der Schmelzeverteilerblock mit einem Abstand seiner Austrittsdüsen gefertigt ist, der einem gegenüber dem Betriebstemperatur-Abstand geringeren Raumtemperatur-Abstand entspricht.

Dies stellt eine konstruktiv vorteilhafte Realisierung insbesondere auch für Systeme mit vergleichsweise größeren Abmessungen und höheren Betriebstemperaturen und eine Alternative zu der Realisierung mit verschiebbaren und fixierbaren Angusseinsätzen dar. Die Zwischenplatte repräsentiert mit ihren Düsenansetz-Mundstücken die gelöste Stellung des Systems in der sogenannten Abgefahren-Position der Druckgießform. Nach dem Aufheizen auf Betriebstemperatur kann die Zwischenplatte auf ein vorhandenes Heizpaket und auf die Austrittsdüsen des Schmelzeverteilerblocks aufgefahren werden, wodurch sie die Austrittsdüsen verspannen und abdichten kann. Danach kann die Zwischenplatte arretiert werden, wonach das Werkzeug in dieser Konfiguration arbeitet, bis der Betriebstemperaturbereich wieder verlassen wird.

Vorzugsweise ist das Ausdehnungsmaß als thermische Querausdehnung des die zwei Angussausmündungen enthaltenen austrittsseitigen Blockbereichs relativ zur thermischen Querausdehnung eines umgebenden Bereichs der festen Formhälfte bei Erwärmung von einem Raumtemperaturbereich auf einen demgegenüber erhöhten, vorgegebenen Betriebstemperaturbereich vorausermittelt und gleich der Differenz des Abstands, den die Düsenansetz-Mundstücke gefertigten Zwischenplatte voneinander haben, und des Raumtemperatur-Abstands der Austrittsdüsen des Schmelzeverteilerblocks dieses Blockbereichs bei Erwärmung von einem Raumtemperaturbereich auf einen demgegenüber erhöhten, vorgegebenen Betriebstemperaturbereich. Dabei ist die thermische Querausdehnung als relative Größe gemeint, d.h. relativ zu einer etwaigen geringeren thermischen Querausdehnung benachbarter Systemkomponenten, wie insbesondere eines benachbarten Bereichs der festen Formhälfte.

Mit dieser erfindungsgemäßen Maßnahme wird die Längenausdehnung des Schmelzeverteiler- und Angussblockaufbau im besonders relevanten, austrittsseitigen Bereich in einer kontrollierten Weise berücksichtigt, die eine Vorausermittlung der zugehörigen thermischen Ausdehnung beinhaltet. Die Vorausermittlung kann experimentell und/oder mittels rechnerischer Simulation erfolgen, wie dem Fachmann an sich bekannt, wobei die jeweiligen Einflussparameter Eingangsgrößen dieser Vorausermittlung darstellen und die jeweils betrachtete Druckgießform mit ihren hierzu relevanten Teilen repräsentieren.

Beim Aufheizen des Schmelzeverteiler- und Angussblockaufbaus von Raumtemperatur auf Betriebstemperatur dehnt sich dieser genau um das Ausdehnungsmaß auf, um das er verkürzt gefertigt ist, so dass er insbesondere auch mit seinem die Angussausmündungen enthaltenden austrittsseitigen Blockbereich spaltfrei und abdichtend zu den angrenzenden Systemkomponenten z.B. der festen Formhälfte passt. Die ausreichende Dichtigkeit an den Kontakt-/Verbindungsstellen wird vorzugweise durch geeignete Materialpaarungen derart erreicht, dass der thermisch unterschiedliche Ausdehnungskoeffizient das System mit zunehmender Temperatur stärker abdichtet. Dazu können je nach Anwendungsfall geeignete temperaturabhängige Vorspannungen vorab berechnet und angewendet und/oder im Temperaturgang des Werkzeugs konische Dichtflächen genutzt werden. Somit ermöglicht die Erfindung die Bereitstellung einer druckgussdichten Verbindung, d.h. einer gegenüber der Druckgießschmelze ausreichend dichten Verbindung, von Schmelzeverteiler- und Angussblockaufbau einerseits und fester Formhälfte andererseits, ohne dass hierfür zwingend eigenständige Dichtungselemente verwendet werden müssen.

In einer Weiterbildung der Erfindung sind eine Vorderseite der Austrittsdüsen einerseits und eine eintrittsseitige Fläche der Düsenansetz-Mundstücke andererseits als korrespondierend konische Schrägflächen gestaltet. Diese Maßnahme trägt dazu bei, können die Austrittsdüsen sicher und verspannt sowie unter Bildung einer flächigen oder wenigstens linienförmigen Dichtwirkung spaltfrei abdichtend in den Düsenansetz-Mundstücken der Zwischenplatte aufnehmen zu können.

Vorteilhafte Ausführungsformen der Erfindung sowie deren besserem Verständnis dienende, nicht erfindungsgemäße, d.h. nicht unter dem Wortlaut der Ansprüche fallende, Ausführungsformen sind in den Zeichnungen dargestellt und werden nachfolgend beschrieben. Hierbei zeigen:
- Fig. 1: eine Perspektivansicht eines einteiligen Verteiler- und Angussblocks eines nicht erfindungsgemäßen Heißkanal-Angusssystems,
- Fig. 2: eine ausschnittweise schematische Draufsicht auf eine feste Formhälfte einer Druckgießform mit einem Heißkanal-Angusssystem mit dem Verteiler- und Angussblock von Fig. 1 in einem Raumtemperatur-Zustand,
- Fig. 3: eine Schnittansicht längs eine Linie III-III von Fig. 2,
- Fig. 4: die Ansicht von Fig. 2 in einem Betriebstemperatur-Zustand,
- Fig. 5: eine Schnittansicht längs eine Linie V-V von Fig. 4,
- Fig. 6: eine schematische Draufsicht auf eine feste Formhälfte mit einem daran angebauten Heißkanal-Angusssystem, das austrittsseitig verschiebbare Angusseinsätze aufweist, in einem Raumtemperatur-Zustand für eine nicht erfindungsgemäße Ausführung,
- Fig. 7: die Ansicht von Fig. 6 in einem Betriebstemperatur-Zustand,
- Fig. 8: eine schematische Schnittansicht längs eine Linie VI-VI von Fig. 7,
- Fig. 9: eine schematische, perspektivische Schnittansicht eines Schmelzeverteilerund Angussblockaufbaus mit austrittsseitiger Zwischenplatte vor einer beweglichen Formhälfte gemäß der Erfindung in einem RaumtemperaturZustand und
- Fig. 10: die Ansicht von Fig. 9 in einem Betriebstemperatur-Zustand.

Die Fig. 1 bis 5 zeigen teilweise schematisch ein Heißkanal-Angusssystem für eine Druckgießform einer Druckgießmaschine in einer nicht erfindungsgemäßen Anordnung nur mit seinen vorliegend relevanten Komponenten. Im Übrigen besitzen das Angusssystem und die Druckgießform irgendeine der dem Fachmann hierfür geläufigen Konfigurationen, was hier keiner weiteren Erläuterungen bedarf. Das Heißkanal-Angusssystem beinhaltet einen Schmelzeverteiler- und Angussblockaufbau mit einer eintrittsseitigen Angussmundöffnung 1, einer ersten und einer zweiten austrittsseitigen Angussausmündung 2, 3, die in eine Formtrennebene zwischen einer festen Formhälfte 4 und einer beweglichen Formhälfte 20 der Druckgießform münden, und einer sich verzweigend von der Angussmundöffnung 1 zu den Angussausmündungen 2, 3 erstreckenden Gießlaufkanalstruktur 5. Im gezeigten Beispiel beinhaltet die Gießlaufkanalstruktur 5 zwei strömungstechnisch parallele Laufkanäle 5a, 5b, die gemeinsam von der Angussmundöffnung 1 abgehen und von denen der eine zur einen Ausgussausmündung 2 und der andere zur anderen Angussausmündung 3 führt. An die Angussmundöffnung 1 kann in üblicher Weise eine Mundstückdüse eines vorgelagerten Teils des Angusssystems angelegt werden, wie einer Gießkammer oder einer Steigleitung.

Im Ausführungsbeispiel der Fig. 1 bis 5 weist der Schmelzeverteiler- und Angussblockaufbau einen die Gießlaufkanalstruktur 5 von der Angussmundöffnung 1 bis zu den Angussausmündungen 2, 3 enthaltenden einteiligen Verteiler- und Angussblock 6 auf. Ein austrittseitiger Blockbereich 6a des Verteiler- und Angussblocks 6 ist als langgestrecktes Oval ausgebildet, wobei sich die beiden Angussausmündungen 2, 3 wie gezeigt an gegenüberliegenden Endbereichen des Ovals befinden. Der Verteiler- und Angussblock 6 wird dergestalt an der festen Formhälfte 4 angeordnet, dass er mit seinem austrittsseitigen Oval 6a in einer formgleichen, länglich ovalen Aufnahme 7 der festen Formhälfte 4 liegt. Mit jeder der Angussausmündungen 2, 3 korrespondiert ein jeweiliger Eintrittsbereich 25, 26 der beweglichen Formhälfte 20 bzw. des von den beiden Formhälften 4, 20 gebildeten Formhohlraums.

Charakteristischerweise ist der Verteiler- und Angussblock 6 mit seinem austrittsseitigen ovalen Blockbereich 6a in einer Querrichtung senkrecht zur Formtrennebene gegenüber einer vorgegebenen Betriebs-Sollerstreckung B um ein Ausdehnungsmaß Δb auf eine Ausdehnung b=B-Δb verkürzt gefertigt. Das Ausdehnungsmaß Δb ist charakteristischerweise kontrolliert als thermische Querausdehnung dieses ovalen Blockbereichs 6a bei Erwärmung von einem Raumtemperaturbereich auf einen demgegenüber erhöhten, vorgegebenen Betriebstemperaturbereich vorausermittelt. Die Fig. 2 und 3 zeigen den eingebauten ovalen Blockbereich 6a in seiner gefertigten, verkürzten Ausdehnung b, wie sie bei Raumtemperatur vorliegt. Das Ausdehnungsmaß Δb wird abhängig von dem zu gießenden Schmelzematerial und den anderen Parameter, die Einfluss auf das thermische Ausdehnungsverhalten der hier relevanten Systemkomponenten haben, experimentell, wie durch entsprechende Versuche bzw. Versuchsreihen, und/oder durch Computersimulation vorausermittelt, wie dem Fachmann von anderen Problemstellungen an sich bekannt. Als Schmelzematerialien seien vor allem Metallschmelzen aus Nichteisenlegierungen, wie solche auf Basis von Magnesium, Aluminium, Zink, Zinn, Blei und Messing, aber auch Salzschmelzen genannt. Dabei kann das Heißkanal-Angusssystem insbesondere auch für vergleichsweise hohe Betriebstemperaturen von über 600°C und in entsprechenden Anwendungen auch bis 700°C oder 750°C ausgelegt sein. Mit dem Ausdehnungsmaß korrespondiert ein Abweichungsmaß, um das bei Raumtemperatur die Lage der Angussausmündungen 2, 3 parallel zur Formtrennebene von der Lage der Eintrittsbereiche 25, 26 abweicht.

Die Vorausermittlung des Ausdehnungsmaßes Δb des Verteiler- und Angussblocks 6 und insbesondere seines austrittsseitigen ovalen Blockbereichs 6a ermöglicht die Erzielung einer dichten Passung zwischen aneinandergrenzenden Teilen ohne Gefahr von Schmelzeleckagen, wobei auf übliche Dichtungen ganz oder jedenfalls teilweise verzichtet werden kann. Wenn der Verteiler- und Angussblock 6 von Raumtemperatur auf die vorgegebene Betriebstemperatur gebracht wird, dehnt er sich gemäß dem vorausermittelten Ausdehnungsmaß Δb in der Querrichtung stärker aus als der umgebende Bereich der festen Formhälfte 4. Passend dazu ist die korrespondierende Aufnahme 7 in der festen Formhälfte 4 um das Ausdehnungsmaß Δb größer gefertigt als der aufgenommene ovale Blockbereich 6a, d.h. im Beispiel von Fig. 2 besitzt die Aufnahme 7 in der Querrichtung längs einer Verbindungslinie 8 der beiden Angussausmündungen 2, 3 eine Weite B, die um das Ausdehnungsmaß Δb größer ist als die Ausdehnung b des ovalen Blockbereichs 6a in dieser Richtung. Meist ist die thermische Ausdehnungsänderung der festen Formhälfte 4 und speziell ihrer Ausnehmung 7 gegenüber derjenigen des ovalen Angussblockbereichs 6a praktisch vernachlässigbar. Ansonsten versteht es sich, dass es sich bei dem vorausermittelten Ausdehnungsmaß Δb stets um die Differenz der thermischen Ausdehnungsänderungen der sich gegenüberliegenden Systemkomponenten bzw. Bauteile handelt.

Die Fig. 4 und 5 zeigen das System in der Ansicht der Fig. 2 bzw. 3 nach abgeschlossenem Aufheizen des Verteiler- und Angussblocks 6 auf den vorgegebenen, gewünschten Betriebstemperaturbereich. Der ovale Blockbereich 6a hat sich durch das Aufheizen um das vorausermittelte Ausdehnungsmaß Δb ausgedehnt und füllt dadurch seine zugeordnete Aufnahme 7 in der festen Formhälfte 4 passgenau und abdichtend aus, d.h. er drückt sich durch seine thermische Ausdehnung allseitig parallel zur Formtrennebene spaltfrei und abdichtend gegen den Rand seiner korrespondierenden Aufnahme 7 an. Insbesondere ist das im kalten Zustand bestehende Spaltmaß Δb auf null reduziert, d.h. der Verteiler- und Angussblock 6 liegt im Bereich seiner Angussausmündungen 2, 3 mit einer druckgussdichten Verbindung 27 gegen den angrenzenden Bereich der festen Formhälfte 4 an. Unter einer druckgussdichten Verbindung ist hierbei eine für die Druckgussanwendung ausreichend spaltfreie, dichte Verbindung zu verstehen, die verhindert, dass flüssiges, heißes Schmelzematerial zwischen die betreffenden Komponenten eindringen kann, im Ausführungsbeispiel der Fig. 1 bis 5 analog einer Presspassung. Damit ist die erforderliche und gewünschte Abdichtung des Systems für anschließende Gießvorgänge bereitgestellt.

Gleichzeitig reduziert sich durch die unterschiedliche thermische Ausdehnung der besagten Komponenten bei der Aufheizung auf Betriebstemperatur das Abweichungsmaß Δd der Lage der Angussausmündungen 2, 3 zur Lage der Eintrittsbereiche 25, 26, vorzugsweise ebenfalls auf null oder nahe null, so dass jede Angussausmündung 2, 3 in gewünschter Weise dem zugehörigen Eintrittsbereich 25, 26 ausreichend fluchtend gegenüberliegt. Somit ist gewährleistet, dass der Anschnitt der Schmelze am auf Schmelzetemperatur von z.B. 380°C bis 700°C betriebenen Verteiler- und Angussblock 6 trotz der unterschiedlichen thermischen Ausdehnung gegenüber der festen und der beweglichen Formhälfte 4, 20, die auf einer Betriebstemperatur von z.B. 120°C bis 300°C gehalten werden, exakt an der gewünschten, geforderten Stelle bzgl. der von den beiden Formhälften definierten Form liegt und dass diese Stelle trotz der unterschiedlichen thermischen Ausdehnung von auf z.B. 120°C bis 300°C temperierter Form einerseits und auf z.B. 380°C bis 700°C temperierter Gießlaufkanalstruktur 5 andererseits gegenüber der verwendeten flüssigen Metallschmelze unter Berücksichtigung von deren Viskosität und dem verwendeten Schmelzedruck von z.B. ca. 300bar und mehr, z.B. bis ca. 450bar, ausreichend dicht ist.

Da der Verteiler- und Angussblock 6 einteilig gefertigt ist, gibt es beim Heißkanal-Angusssystem der Fig. 1 bis 5 keine abzudichtenden Trennstellen zwischen einem Schmelzequerverteilerbereich und einem Schmelzeauslassdüsenbereich. Die Schmelze wird von der Angussmundöffnung 1 als zentralem Einlass und Angusspunkt einer Düse eines vorgelagerten Gießsystems der Maschine über die vorzugsweise schräg nach außen und oben verlaufenden Gießlaufkanäle 5a, 5b direkt in die Auslassgeometrie des ovalen Austrittsbereichs 6a überführt.

Die Fig. 6 bis 8 veranschaulichen eine weitere nicht erfindungsgemäße Heißkanal-Angusssystem- und Druckgießform-Anordnung. Bei dieser Anordnung beinhaltet das Angusssystem einen Schmelzeverteiler- und Angussblockaufbau, der mit Ausnahme der im Folgenden aufgezeigten Unterschiede in seiner Konfiguration dem Angusssystem der Fig. 1 bis 5 entsprechen oder ähnlich sein kann. Dies betrifft insbesondere die eintrittsseitige Angussmundöffnung, die beiden austrittsseitigen Angussausmündungen 2, 3 und die sich verzweigend von der Angussmundöffnung zu den Angussausmündungen erstreckende Gießlaufkanalstruktur. Zum leichteren Verständnis sind dabei vorliegend nicht nur für identische, sondern auch funktionell äquivalente Elemente gleiche Bezugszeichen verwendet. Im Unterschied zum einteiligen Verteiler- und Angussblock 6 beim System der Fig. 1 bis 5 beinhaltet der Schmelzeverteiler- und Angussblockaufbau des Systems der Fig. 6 bis 8 eine mehrteilige Ausführung mit einem die Angussmundöffnung enthaltenden, an sich bekannten Schmelzeverteilerblock 21, der nur teilweise in Fig. 8 zu erkennen ist, und mit zwei an diesen strömungstechnisch parallel angeschlossenen Angussblöcken bzw. Angusseinsätzen 9, 10, von denen der eine austrittsseitig die erste Angussausmündung 2 und der andere austrittsseitig die zweite Angussausmündung 3 aufweist.

Die Angusseinsätze 9, 10 sind an der festen Formhälfte 4 in einer Querrichtung parallel zur Formtrennebene verschiebbar und an dieser fixierbar angeordnet, wobei die Querrichtung hier wiederum parallel zu der Verbindungslinie 8 zwischen den beiden Angussausmündungen 2, 3 ist. Die beiden Angusseinsätze 9, 10, mit denen somit der Schmelzeverteiler- und Angussblockaufbau formseitig abschließt und welche die Angussausmündungen 2, 3 beinhalten, haben im gezeigten Beispiel in Draufsicht eine langgestreckt rechteckige Form und sind längs eines streifenförmigen Aufnahmebereichs 7' an der festen Formhälfte 4 verschiebbar. Hierdurch kann bei diesem Ausführungsbeispiel die entsprechende thermische Längenausdehnung kompensiert werden. Diese ist in den Fig. 6 und 7 durch den Abstand der beiden Angussausmündungen 2, 3 voneinander repräsentiert, der sich von einem Raumtemperatur-Abstandwert a bei Erwärmung des Systems auf Betriebstemperatur auf einen Betriebstemperatur-Abstandswert A erhöht, der um das entsprechende Ausdehnungsmaß Δa=A-a größer ist als der Raumtemperatur-Abstandswert a.

Beim Erwärmen des Systems auf Betriebstemperatur werden die Angusseinsätze 9, 10 in einem nicht fixierten, gelockerten Zustand belassen, so dass sie sich thermisch ausdehnen können, wodurch sich die Angussausmündungen 2, 3 entsprechend voneinander weg bewegen. Wenn der Betriebstemperaturbereich erreicht ist, haben sich die Angusseinsätze 9, 10 in der zur Verbindungslinie 8 parallelen Querrichtung so weit ausgedehnt, dass die Angussausmündungen 2, 3 ihren erhöhten Betriebstemperatur-Abstandswert A voneinander angenommen haben. Dann werden die Angusseinsätze 9, 10 in ihrem in Fig. 7 gezeigten Betriebstemperatur-Zustand an der festen Formhälfte 4 fixiert. Ein zwischen den Angusseinsätzen 9, 10 bestehender Zwischenraum 22 kann durch eine optionale und daher in den Fig. 6 und 7 gestrichelt angedeutete Abdeck- bzw. Befestigungsplatte 23 abgedeckt werden, die z.B. über vier gestrichelt angedeutete Befestigungspunkte 24 an der festen Formhälfte 4 festgelegt werden kann. Mit der Abdeckplatte 23 kann bei Bedarf ein unerwünschtes Eindringen von Schmelzematerial und etwaigen anderen störenden Partikeln in den Zwischenraum 22 verhindert werden.

Zur Fixierung der Angusseinsätze 9, 10 sind im gezeigten Beispiel zwei Keilplatten 11, 12 vorgesehen, die mit keilförmigen Anlaufflächen versehen sind, wie aus Fig. 8 ersichtlich, und zwischen eine Unterseite des jeweiligen Angusseinsatzes 9, 10 und einen darunter liegenden Abschnitt der festen Formhälfte 4 eingefügt und an der festen Formhälfte 4 fixiert werden können, im gezeigten Beispiel mittels einer Schraubverbindung 13. Das Fixieren der jeweiligen Keilplatte 11, 12 aufgrund einer entsprechenden Keilplattenfixierkraft F1 führt aufgrund der keilförmigen Anlaufflächen der Keilplatten 11, 12 zu einer senkrecht zur Verschiebungsrichtung der Angusseinsätze 9, 10 parallel zur Formtrennebene gerichteten Verspannungskraft F2 auf den angrenzenden Angusseinsatz 9, 10. Auf diese Weise sind die Angusseinsätze 9, 10 sicher, spaltfrei und durch Materialpaarung abgedichtet an der festen Formhälfte 4 fixiert.

Vorzugsweise, wenngleich nicht zwingend, ist auch beim Ausführungsbeispiel der Fig. 6 bis 8 das Ausdehnungsmaß, um das der austrittsseitige Blockbereich des Schmelzeverteiler- und Angussblockaufbaus mit den Angusseinsätzen 9, 10 in einer Querrichtung parallel zur Formtrennebene gegenüber einer vorgegebenen Betriebs-Sollerstreckung verkürzt gefertigt ist, als thermische Querausdehnung dieses austrittsseitigen Blockbereichs bei Erwärmung vom Raumtemperaturbereich auf den vorgegebenen Betriebstemperaturbereich experimentell mittels Versuchen und/oder rechnerisch mittels Computersimulation vorausermittelt. Die Vorausermittlung kann beispielsweise dergestalt realisiert sein, dass sich die Angusseinsätze 9, 10 mit ihren voneinander abgewandten Außenseiten gegen einen angrenzenden Abschnitt eines Formrahmens 4a der festen Formhälfte 4 anlegen, wie in Fig. 7 dargestellt. Im Übrigen gelten die oben für das Ausführungsbeispiel der Fig. 1 bis 5 erwähnten vorteilhaften Wirkungen und Effekte in gleicher Weise für das Ausführungsbeispiel der Fig. 6 bis 8, worauf verwiesen werden kann. Dies gilt insbesondere auch im Hinblick auf die Erzielung einer druckgussdichten Verbindung zwischen dem Schmelzeverteiler- und Angussblockaufbau 9, 10, 21 einerseits und dem umgebenden Bereich der festen Formhälfte 4 andererseits, was hier durch das dichte Fixieren der Angusseinsätze 9, 10 an der festen Formhälfte 4 bei Betriebstemperatur erreicht wird.

Die Fig. 9 und 10 zeigen schematisch die erfindungsgemäße Heißkanal-Angusssystem- und Druckgießform-Anordnung mit ihren hier interessierenden Komponenten. Bei diesem Angusssystem umfasst der Schmelzeverteiler- und Angussblockaufbau einen Schmelzeverteilerblock 14, dem austrittsseitig eine erste Austrittsdüse 15 und eine zweite Austrittsdüse 16 zugeordnet sind, und eine Zwischenplatte 17 mit Düsenansetz-Mundstücken 18, 19 zum zentrierenden Ansetzen der Austrittsdüsen 15, 16. Die erste Austrittsdüse 15 ist der ersten Angussausmündung 2 zugeordnet, die sich durch das Düsenansetz-Mundstück 18 und die Zwischenplatte 17 hindurch fortsetzt. Analog ist die zweite Austrittsdüse 16 der zweiten Angussausmündung 3 zugeordnet, die sich durch das Düsenansetz-Mundstück 19 und die Zwischenplatte 17 hindurch fortsetzt. Die Zwischenplatte 17 ist mit einem Abstand M der Düsenansetz-Mundstücke 18, 19 voneinander gefertigt, der einem Betriebstemperatur-Abstand der Austrittsdüsen 15, 16 voneinander entspricht, während der Schmelzeverteilerblock 14 mit einem Abstand m der Austrittsdüsen 15, 16 gefertigt ist, der einem gegenüber dem Betriebstemperatur-Abstand M geringeren Raumtemperatur-Abstand m entspricht, wie in Fig. 9 veranschaulicht.

Folglich stellt die Differenz Δm=M-m wiederum das Ausdehnungsmaß dar, um welches der austrittsseitige Blockbereich des Schmelzeverteiler- und Angussblockaufbaus, hier der Verteilerblock 14 mit seinen austrittsseitigen Austrittsdüsen 15, 16, in einer Querrichtung parallel zur Formtrennebene gegenüber einer vorgegebenen Betriebs-Sollerstreckung verkürzt gefertigt ist. Auch in diesem Fall wird das Ausdehnungsmaß Δm mittels Versuchen und/oder Rechnersimulation als thermische Querausdehnung dieses Blockbereichs bei Erwärmung vom Raumtemperaturbereich auf den gewünschten Betriebstemperaturbereich vorausermittelt.

Vor dem Gießbetrieb wird zunächst der Schmelzeverteilerblock 14 mit seinen Austrittsdüsen 15, 16 auf den gewünschten Betriebstemperaturbereich gebracht. Dabei dehnt er sich thermisch aus, wodurch der Abstand der Austrittsdüsen 15, 16 vom Raumtemperatur-Abstandswert m auf den Betriebstemperatur-Abstandswert M zunimmt. Nun wird die Zwischenplatte 17 mit ihren Düsenansetz-Mundstücken 18, 19 an den auf Betriebstemperatur gebrachten Schmelzeverteilerblock 14 angelegt, wobei dann die Mundstücke 18, 19 den gleichen Abstand voneinander haben wie die beiden Austrittsdüsen 15, 16, so dass die Austrittsdüsen 15, 16 problemlos in die konischen Einführbereiche der Düsenansetz-Mundstücke 18, 19 hineingelangen können.

Durch korrespondierende konische Schrägflächengestaltung der Vorderseite der Austrittsdüsen 15, 16 einerseits und der eintrittsseitigen Flächen der Mundstücke 18, 19 andererseits werden die Austrittsdüsen 15, 16 sicher und verspannt sowie unter Bildung einer flächigen oder wenigstens linienförmigen Dichtwirkung spaltfrei abdichtend in den Düsenansetz-Mundstücken 18, 19 der Zwischenplatte 17 aufgenommen. Die Zwischenplatte 17 wird nun an der festen Formhälfte fixiert und bildet beim anschließenden Gießen im entsprechenden Bereich eine Kontaktfläche zu einer gegenüberliegenden, beweglichen Formhälfte 20. Fig. 10 zeigt die Anordnung in diesem auf Betriebstemperatur gebrachten und betriebsbereit montierten Zustand.

Wie die gezeigten und oben erläuterten Ausführungsbeispiele deutlich machen, stellt die Erfindung ein sehr vorteilhaftes Heißkanal-Angusssystem mit charakteristischer Ausdehnungskompensation zur Verfügung. Es versteht sich, dass die Erfindung zahlreiche weitere Realisierungsmöglichkeiten umfasst, z.B. Angusssysteme mit mehr als zwei, z.B. drei oder vier, austrittsseitigen Angussausmündungen und/oder einer andersartig verzweigenden Gießlaufkanalstruktur. Das erfindungsgemäße Heißkanal-Angusssystem eignet sich insbesondere gut zum Gießen einer Vielzahl von Nichteisenlegierungen in entsprechenden Temperaturbereichen von typisch zwischen 300°C und 700°C, z.B. zum Gießen von Magnesium, Zink, Aluminium, Zinn, Blei und Messing, aber auch von Salzschmelzen z.B. bei Temperaturen über 700°C. Längenausdehnungen des Systems beim Hochheizen werden kompensiert, insbesondere in einer kontrollierten Weise durch Vorausermittlung eines entsprechenden Ausdehnungsmaßes und Berücksichtigung desselben als Verkürzung bei der Fertigung. Die beheizten Systemteile können baulich so in die Form eingefügt werden, dass sie die Kräfte der Formverriegelung und des Schmelzedrucks sicher aufnehmen. Die Dichtigkeit wird an den Kontakt-/Verbindungsstellen vorzugsweise durch geeignete Materialpaarungen gegenüber Stahl erreicht, wozu der unterschiedliche thermische Ausdehnungskoeffizient beitragen kann. Dazu können geeignete Vorspannungen abhängig von der Temperatur vorausberechnet werden. Zudem können konische Dichtflächen im Temperaturgang des Werkzeugs genutzt werden. In entsprechenden Anwendungsfällen können auch Stahl-Stahl-Materialpaarungen aus unterschiedlichen Stahllegierungen verwendet werden.

Vorzugsweise werden zur Temperaturführung an geeigneten Stellen des Werkzeugs Sensoren eingesetzt, so dass die verwendeten Heizeinrichtungen entsprechend gesteuert bzw. geregelt werden können, wie dies dem Fachmann an sich bekannt ist. Insbesondere ist es möglich, bei Bedarf ein vorgebbares Temperaturprofil entlang des Schmelzeströmungsweges der Gießlaufkanalstruktur einzustellen und aufrechtzuerhalten. Ein derartiges Temperaturprofil kann beispielsweise einen vergleichsweise heißen eintrittsseitigen Bereich im Schmelzeverteilerabschnitt und einen demgegenüber nicht oder weniger beheizten austrittsseitigen Bereich beinhalten, der als transienter Bereich vom auf z.B. über 600°C erhitzten Schmelzeverteilerbereich zum konturgebenden Teil der Form fungieren kann, der z.B. bei ca. 80° bis ca. 380°C, vorzugsweise bei 100°C bis 300°C, liegt. Die niedrigere Temperatur im transienten Bereich senkt die Reaktionsfreudigkeit bei stark oxidierenden Schmelzen und z.B. bei Magnesium auch die Brandgefahr, so dass im Gießzyklus die Schmelze in der Form nicht zwingend schutzgasbeaufschlagt werden muss.

## Patentansprüche

1. Heißkanal-Angusssystem- und Druckgießform-Anordnung mit
- einer Druckgießform mit einer festen Formhälfte (4) und einer beweglichen Formhälfte (2) und
- einem Heißkanal-Angusssystem mit einem Schmelzeverteiler- und Angussblockaufbau mit einer eintrittsseitigen Angussmundöffnung (1), wenigstens einer ersten und einer zweiten austrittsseitigen Angussausmündung (2, 3), die in eine Formtrennebene zwischen der festen und der beweglichen Formhälfte (4, 20) münden, und einer sich verzweigend von der Angussmundöffnung (1) zu den Angussausmündungen (2, 3) erstreckenden Gießlaufkanalstruktur (5),
**dadurch gekennzeichnet, dass**
- der Schmelzeverteiler- und Angussblockaufbau wenigstens in einem die zwei Angussausmündungen (2, 3) enthaltenden austrittsseitigen Blockbereich in einer Querrichtung parallel zur Formtrennebene gegenüber einer vorgegebenen Betriebs-Sollerstreckung um ein Ausdehnungsmaß (Δm) verkürzt gefertigt ist und
- der Schmelzeverteiler- und Angussblockaufbau einen Schmelzeverteilerblock (14) mit einer der ersten Angussausmündung (2) zugeordneten ersten Austrittsdüse (15) und einer der zweiten Angussausmündung (3) zugeordneten zweiten Austrittsdüse (16) und eine Zwischenplatte (17) mit einem ersten und einem zweiten Düsenansetz-Mundstück (18, 19) zum zentrierenden Ansetzen der Austrittsdüsen (15, 16) aufweist, wobei sich die erste Angussausmündung (2) durch das erste Düsenansetz-Mundstück (18) und die Zwischenplatte (17) hindurch fortsetzt und sich die zweite Angussausmündung (3) durch das zweite Düsenansetz-Mundstück (19) und die Zwischenplatte (17) hindurch fortsetzt und wobei die Zwischenplatte (17) mit einem Abstand (M) der Düsenansetz-Mundstücke (18, 19) voneinander gefertigt ist, der einem Betriebstemperatur-Abstand der Austrittsdüsen (15, 16) entspricht, und der Schmelzeverteilerblock (14) mit einem Abstand der Austrittsdüsen (15, 16) gefertigt ist, der einem gegenüber dem Betriebstemperatur-Abstand geringeren Raumtemperatur-Abstand (m) entspricht.

2. Heißkanal-Angusssystem- und Druckgießform-Anordnung nach Anspruch 1, weiter **dadurch gekennzeichnet, dass** das Ausdehnungsmaß (Δm) als thermische Querausdehnung des die zwei Angussausmündungen enthaltenen austrittsseitigen Blockbereichs relativ zur thermischen Querausdehnung eines umgebenden Bereichs der festen Formhälfte (4) bei Erwärmung von einem Raumtemperaturbereich auf einen demgegenüber erhöhten, vorgegebenen Betriebstemperaturbereich vorausermittelt ist und gleich der Differenz (M-m) des Abstands (M), den die Düsenansetz-Mundstücke (18, 19) gefertigten Zwischenplatte (17) voneinander haben, und des Raumtemperatur-Abstands (m) der Austrittsdüsen (15, 16) des Schmelzeverteilerblocks (14) ist.

3. Heißkanal-Angusssystem- und Druckgießform-Anordnung nach Anspruch 1 oder 2, weiter **dadurch gekennzeichnet, dass** eine Vorderseite der Austrittsdüsen (15, 16) einerseits und eine eintrittsseitige Fläche der Düsenansetz-Mundstücke (18, 19) andererseits als korrespondierend konische Schrägflächen gestaltet sind.

## Claims

1. Hot runner feed system and diecasting mold arrangement, comprising
- a diecasting mold having a fixed mold half (4) and a movable mold half (20), and
- a hot runner feed system comprising a melt manifold and feed block construction having an entry-side feed inflow opening (1), at least one first and one second exit-side feed outflow opening (2, 3) which open into a mold separation plane between the fixed and the movable mold half (4, 20), and a casting runner-duct structure (5) that extends so as to branch out from the feed inflow opening (1) to the feed outflow openings (2, 3),
**characterized in that**
- the melt manifold and feed block construction at least in an exit-side block region that includes the two feed outflow openings (2, 3) is made so as to be shortened in a transverse direction parallel with the mold separation plane in relation to a predefined nominal operating extent by an expansion dimension (Δm), and
- the melt manifold and feed block construction comprises a melt manifold block (14) having a first exit nozzle (15) that is assigned to the first feed outflow opening (2), and a second exit nozzle (16) that is assigned to the second feed outflow opening (3), and an intermediate plate (17) having a first and a second nozzle fitting mouthpiece (18, 19) for fitting the exit nozzles in a centering manner, wherein the first feed outflow opening (2) continues through the first nozzle fitting mouthpiece (18) and the intermediate plate (17), and the second feed outflow opening (3) continues through the second nozzle fitting mouthpiece (19) and the intermediate plate (17), and wherein the intermediate plate is made having a mutual spacing (M) of the nozzle fitting mouthpieces from one another that corresponds to an operating temperature spacing of the exit nozzles (15, 16), and the melt manifold block (14) is made having a spacing of the exit nozzles that corresponds to a room temperature spacing (m) that is smaller in comparison to the operating temperature spacing.

2. Hot runner feed system and diecasting mold arrangement as claimed in claim 1, further **characterized in that** the expansion dimension (Δm) is predetermined as a thermal transverse expansion of the exit-side block region that includes the two feed outflow openings relative to the thermal transverse expansion of a neighboring region of the fixed mold half (4) when heated from a room temperature range to a predefined operating temperature range that is elevated in relation to said room temperature range, and is equal to the difference (M-m) of the distance (M) the nozzle fitting mouthpieces (18, 19) have from each other and the room temperature distance (m) of the exit nozzles (15, 16) of the melt manifold block (14).

3. Hot runner feed system and diecasting mold arrangement as claimed in claim 1 or 2, further **characterized in that** a front side of the exit nozzles (15, 16), on the one hand, and an entry-side face of the mouthpieces (18, 19), on the other hand, are formed as correspondingly conical oblique faces.

## Revendications

1. Agencement de système d'injection à canal chaud et de moule de coulée sous pression, comportant
- un moule de coulée sous pression comprenant une moitié de moule fixe (4) et une moitié de moule mobile (2), et
- un système d'injection à canal chaud comprenant une structure en bloc de répartition de matière fondue et d'injection avec une ouverture de bouche d'injection (1) côté entrée, au moins un premier et un deuxième débouché d'injection (2, 3) côté sortie qui débouchent dans un plan de séparation de moule entre les moitiés de moule fixe et mobile (4, 20), et une structure de canal de coulée (5) s'étendant en ramification depuis l'ouverture de bouche d'injection (1) jusqu'aux débouchés d'injection (2, 3),
**caractérisé en ce que**
- la structure en bloc de répartition de matière fondue et d'injection est fabriquée, au moins dans une zone de bloc côté sortie comprenant les deux débouchés d'injection (2, 3), en étant raccourcie d'une valeur de dilatation (Δm) par rapport à une extension de consigne de fonctionnement prédéterminée, dans une direction transversale parallèle au plan de séparation de moule, et
- la structure en bloc de répartition de matière fondue et d'injection présente un bloc de répartition de matière fondue (14), ayant une première buse de sortie (15) associée au premier débouché d'injection (2) et une deuxième buse de sortie (16) associée au deuxième débouché d'injection (3), et une plaque intermédiaire (17) ayant un premier et un deuxième bec d'application de buse (18, 19) pour l'application centrée des buses de sortie (15, 16), le premier débouché d'injection (2) étant prolongé à travers le premier bec d'application de buse (18) et à travers la plaque intermédiaire (17), et le deuxième débouché d'injection (3) étant prolongé à travers le deuxième bec d'application de buse (18) et à travers la plaque intermédiaire (17), et la plaque intermédiaire (17) étant fabriquée avec un écart (M) entre les becs d'application de buse (18, 19) qui correspond à un écart de température de fonctionnement des buses de sortie (15, 16), et le bloc de répartition de matière fondue (14) étant fabriqué avec un écart entre les buses de sortie (15, 16) qui correspond à un écart de température ambiante (m) plus faible que l'écart de température de fonctionnement.

2. Agencement de système d'injection à canal chaud et de moule de coulée sous pression selon la revendication 1,
**caractérisé en outre en ce que**
la valeur de dilatation (Δm) est déterminée à l'avance comme dilatation thermique transversale de la zone de bloc côté sortie comprenant les deux débouchés d'injection par rapport à la dilatation thermique transversale d'une zone environnante de la moitié de moule fixe (4) lors d'un chauffage passant d'une plage de température ambiante à une plage de température de fonctionnement prédéfinie, plus élevée, et ladite valeur est égale à la différence (M-m) entre l'écart (M) que présentent les becs d'application de buse (18, 19) de la plaque intermédiaire fabriquée (17) et l'écart de température ambiante (m) des buses de sortie (15, 16) du bloc de répartition de matière fondue (14).

3. Agencement de système d'injection à canal chaud et de moule de coulée sous pression selon la revendication 1 ou 2, **caractérisé en outre en ce qu'**une face avant des buses de sortie (15, 16) d'une part et une surface côté entrée des becs d'application de buse (18, 19) d'autre part sont conçues sous forme de surfaces obliques coniques correspondantes.
